# FASCICULE DE BREVET EUROPEEN

(11) **EP 0 517 635 B1**
(45) Date de publication et mention de la délivrance du brevet: **14.06.1995**
(21) Numéro de dépôt: 92440070.8
(22) Date de dépôt: 05.06.1992
(51) Int. Cl.: D01G 15/98

(54) **Carde dite "laine"**
Krempel
Woollen card

(30) Priorité: 07.06.1991 FR 9107111
(43) Date de publication de la demande: 09.12.1992
(73) Titulaire: N. SCHLUMBERGER & CIE, F-68500 Guebwiller (FR)
(72) Inventeur:
(74) Mandataire: Nuss, Pierre

(56) Documents cités:
- WO-A-91/09164
- DE-C- 165 596
- FR-A- 651 029
- FR-A- 992 485
- GB-A- 626 713

## Description

La présente invention concerne le domaine de l'industrie textile, en particulier les cardes dites "laine" travaillant les laines et les fibres longues et a pour objet une telle carde.

Actuellement, les cardes existantes de ce type sont généralement des cardes doubles avec un peigne intermédiaire présentant une réduction de vitesse importante et un pouvoir d'épuration élévé.

Une telle configuration présente l'inconvénient de provoquer des raccourcissements des fibres, ce qui est très préjudiciable pour le produit fini, du fait que, d'une manière générale, pour l'obtention d'un fil d'une qualité optimale il faut chercher à obtenir et à conserver des fibres d'une longueur maximale.

Dans ces cardes existantes, il est généralement fait appel à deux cylindres Morel montés en tandem ou d'autre manière.

Pour l'obtention d'un effet de peignage, la vitesse de la nappe de fibres à traiter est réduite avant chaque cylindre Morel, entre le cylindre alimentaire et le grand tambour, de telle manière que l'orientation des impuretés contenues dans la nappe de fibres soit modifiée afin que le chasseur du cylindre Morel correspondant les élimine.

Toutefois, l'utilisation de ce nombre réduit de cylindres Morel présente l'inconvénient, d'une part, de ne permettre l'obtention que d'un produit relativement peu propre et, d'autre part, du fait de ce nombre réduit de cylindres, la réduction de vitesse nécessaire au niveau de chaque cylindre Morel est très importante et entraîne une casse des fibres, ce qui nuit considérablement à la qualité du produit obtenu.

Une réduction de vitesse importante au niveau de chaque cylindre Morel est plus particulièrement nécessaire du fait qu'un maximum d'impuretés, telles que des chardons, des pailles ou d'autres fibres végétales, doit être arraché de la nappe accumulée sur chaque cylindre Morel lors de son passage sous le chasseur correspondant.

En outre, du fait de la réduction importante de vitesse au niveau de chaque cylindre Morel, la nappe de fibres est dégagée à une vitesse relativement faible, ce qui entraîne un rendement relativement faible.

On connaît également, par DE-C-165 596, qui constitue l'état de la technique le plus proche, un dispositif échardonneur comportant trois ensembles qui échardonnent la laine avant de l'envoyer sur le grand tambour. Ce dispositif permet, certes, de bien échardonner, paralléliser, retourner et nettoyer les fibres, mais les vitesses des différents échardonneurs vont en s'accélérant d'un cylindre à l'autre pour arriver à un maximum sur le grand tambour, de sorte que le redressement des impuretés n'est effectué que de manière imparfaite.

La présente invention a pour but de pallier ces inconvénients.

Elle a, en effet, pour objet une carde dite "laine", équipée d'au moins trois cylindres Morel et ne présentant pas de peigneur intermédiaire, caractérisée en ce que les vitesses tangentielles des cylindres alimentaires et du grand tambour sont égales, la réduction de vitesse de la nappe de fibres entre le grand tambour et le cylindre Morel suivant étant relativement faible, de telle sorte que la nappe est freinée et a tendance à accumuler les fibres sur une plus forte épaisseur et, de ce fait, à favoriser un redressement des impuretés permettant leur arrachage par le chasseur.

L' invention sera mieux comprise grâce à la description ci-après, qui se rapporte à des modes de réalisation préférés, donnés à titre d'exemples non limitatifs et expliqués avec référence aux dessins schématiques annexés, dans lesquels :
la figure 1 est une vue en élévation latérale d'une carde conforme à l'invention et,
les figures 2 et 3 sont des vues analogues à celle de la figure 1 de variantes de réalisation de l'invention.

Les figures 1 à 3 des dessins annexés représentent une carde dite "laine", équipée d'au moins trois cylindres Morel 1 et dont les vitesses tangentielles des cylindres alimentaires 2 et du grand tambour 3 sont égales, la réduction de vitesse de la nappe de fibres entre le grand tambour 3 et le cylindre Morel 1 suivant étant relativement faible. En outre, cette carde ne présente pas de peigneur intermédiaire.

Comme le montre la figure 1 des dessins annexés, la carde conforme à l'invention peut présenter la disposition suivante : un bac 4 suivi par un grand tambour 3 avec quatre groupes travailleurs 5, ce grand tambour coopérant, par l'intermédiaire d'un cylindre alimentaire 2 avec un premier cylindre Morel 1 comportant un chasseur 6 et suivi, avec interposition d'un autre cylindre alimentaire 2 d'un deuxième cylindre Morel 1.

A la suite de ce cylindre Morel 1 est prévu un deuxième grand tambour 3 muni de trois groupes travailleurs 5, ce grand tambour 3 étant à nouveau raccordé à un cylindre Morel 1 avec chasseur 6 au moyen d'un autre cylindre alimentaire 2, ce dernier cylindre Morel 1 étant lui-même relié par l'intermédiaire d'un cylindre alimentaire 2 à un dernier grand tambour 3 muni de cinq groupes travailleurs 5.

Dans ce mode de réalisation, la nappe de fibres provenant du bac 4 est amenée par le grand tambour 3 et le cylindre alimentaire 2, à vitesse constante, au premier cylindre Morel 1 dont la vitesse tangentielle est inférieure à celle dudit cylindre alimentaire 2, de sorte que la nappe est freinée et à tendance à accumuler les fibres sur une plus forte épaisseur et, de ce fait, à favoriser un redressement des impuretés permettant leur arrachage par le chasseur 6.

La nappe peut alors être transmise à vitesse constante au deuxième cylindre Morel 1 en vue d'une deuxième opération d'enlèvement des impuretés dite échardonnage. A la sortie de ce deuxième cylindre Morel, la nappe, reprise par le cylindre alimentaire suivant 2, est accélérée et donc étirée pour être travaillée sur le grand tambour 3 suivant avant de subir une nouvelle décélération en vue du traitement sur le troisième cylindre Morel 1. A la sortie de ce dernier, la nappe est à nouveau accélérée pour subir son étirage définitif.

La figure 2 des dessins annexés représente une variante de réalisation de l'invention, dans laquelle la disposition des cylindres Morel 1 par rapport au grand tambour 3 pourvu de trois groupes travailleurs 5 est inversée.

Enfin, la figure 3 représente une autre variante de réalisation de l'invention mettant en oeuvre quatre cylindres Morel 1 disposés en tandem entre le premier grand tambour 3 et le dernier grand tambour 3. Dans ce mode de réalisation, la nappe de fibres peut être travaillée à une vitesse plus élevée du fait que l'échardonnage est réparti en quatre opérations correspondant aux quatre cylindres Morel.

Selon une variante de réalisation de l'invention, non représentée aux dessins annexés, il est également possible de disposer les cylindres Morel 1 par paire superposée entre deux grands tambours 3. Un tel mode de réalisation permet une limitation importante de l'encombrement de la carde dans le sens longitudinal.

Grâce à l'invention, il est possible de réaliser une carde ne nécessitant pas de peigneur intermédiaire et présentant un pouvoir d'épuration important tout en préservant les fibres de la casse, ces dernières étant, de ce fait, de meilleure qualité. Il en résulte que le produit obtenu est un produit mieux raffiné.

En outre, la prévision d'un nombre de cylindres Morel au moins égal à trois, permet une importante répartition du dégagement des chardons et autres impuretés et donc de limiter la réduction de la vitesse tangentielle de la nappe de fibres avec une accumulation sur une moindre épaisseur, de sorte que la vitesse de traitement d'une nappe est augmentée, ce qui entraîne une augmentation correspondante du rendement de la machine.

Bien entendu, l'invention n'est pas limitée aux modes de réalisation décrits et représentés aux dessins annexés. Des modifications restent possibles, notamment du point de vue de la constitution des divers éléments, ou par substitution d'équivalents techniques, sans sortir pour autant du domaine de protection de l'invention.

## Revendications

1. Carde dite "laine", équipée d'au moins trois cylindres Morel (1) et ne présentant pas de peigneur intermédiaire, caractérisée en ce que les vitesses tangentielles des cylindres alimentaires (2) et du grand tambour (3) sont égales, la réduction de vitesse de la nappe de fibres entre le grand tambour (3) et le cylindre Morel (1) suivant étant relativement faible, de telle sorte que la nappe est freinée et a tendance à accumuler les fibres sur une plus forte épaisseur et, de ce fait, à favoriser un redressement des impuretés permettant leur arrachage par le chasseur (6).

2. Carde, suivant la revendication 1, caractérisée en ce que les cylindres Morel (1) sont disposés par paire superposée entre deux grands tambours (3).

## Claims

1. So-called "wool" carding engine, equipped with at least three Morel cylinders (1) and not having an intermediate comb, characterised in that the tangential speeds of the supply cylinders (2) and of the large drum (3) are equal, the reduction in speed of the lap of fibres between the large drum (3) and the subsequent Morel cylinder (1) being relatively slight in such a way that the lap is decelerated and tends to accumulate the fibres over a greater thickness and consequently to assist the straightening out of the impurities, allowing them to be grasped by the expulsion means (6).

2. Carding engine according to claim 1, characterised in that the Morel cylinders (1) are arranged in superimposed pairs between two large drums (3).

## Patentansprüche

1. Krempel, die mit wenigstens drei Morelzylindern (1) versehen ist und keinen Zwischenabnehmer aufweist, dadurch gekennzeichnet, dass die Tangentialgeschwindigkeiten der Speisezylinder (2) und des grossen Tambours (3) gleich sind, wobei die Geschwindigkeitsverminderung des Faservlieses zwischen dem grossen Tambour (3) und dem folgenden Morelzylinder (1) relativ gering ist, so dass das Vlies gebremst wird und die Tendenz hat, die Fasern zu einer stärkeren Dicke anzusammeln und damit eine Ausrichtung der Verunreinigungen zu begünstigen, was ihr Losreissen durch die Chasseur-Walze (6) erlaubt.

2. Krempel nach Anspruch 1, dadurch gekennzeichnet, dass die Morelzylinder (1) als übereinanderliegendes Paar zwischen zwei grossen Tambouren (3) angeordnet sind.
